# EUROPÄISCHE PATENTSCHRIFT

(11) **EP 0 162 971 B1**
(45) Veröffentlichungstag und Bekanntmachung des Hinweises auf die Patenterteilung: **09.11.1988**
(21) Anmeldenummer: 84200784.1
(22) Anmeldetag: 01.06.1984
(51) Int. Cl.: H01J 29/86

(54) **Projektionsbildröhre und Bildwiedergabeanordnung mit einer derartigen Bildröhre**
Projection cathode ray tube and image display device provided with such a tube
Tube cathodique de projection et dispositif de visualisation muni d'un tel tube

(43) Veröffentlichungstag der Anmeldung: 04.12.1985
(73) Patentinhaber: Philips Electronics N.V., 5621 BA Eindhoven (NL)
(72) Erfinder: Vriens, Leendert, NL-5656 AA Eindhoven (NL); Gerritsen, Gerrit Berend, NL-5656 AA Eindhoven (NL); Van Alphen, Willem Meijndert, NL-5656 AA Eindhoven (NL)
(74) Vertreter: Koppen, Jan

(56) Entgegenhaltungen:
- EP-A- 0 089 722
- GB-A- 2 054 950
- PATENTS ABSTRACTS OF JAPAN, Band 7, Nr. 258(E-211)[1403], 17. November 1983
- PATENTS ABSTRACTS OF JAPAN, Band 7, Nr. 236(E-205)[1381], 20. Oktober 1983

## Beschreibung

Die Erfindung bezieht sich auf eine Projektionsbildröhre mit einer evakuierten Hülle mit einem Bildfenster, das an der Innenseite mit einem Bildschirm versehen ist und vor dem auf der Aussenseite ein lichtdurchlässiges zweites Fenster angeordnet ist, wobei durch den Raum zwischen dem Bildfenster und dem zweiten Fenster von mindestens einer Einströmungsöffnung zu mindestens einer Ausströmungsöffnung eine Kühlflüssigkeit strömt, und zwar infolge von Temperaturunterschieden in dieser Kühlflüssigkeit.

Die Erfindung bezieht sich ebenfalls auf eine Bildwiedergabeanordnung mit einer oder drei derartigen Projektionsbildröhren.

Eine derartige Bildröhre ist aus der offengelegten niederländischen Patentanmeldung 8 003 360 bekannt. Mit Hilfe eines Elektronenstrahles wird an dem Bildschirm, der meistens eine Phosphorschicht oder ein Muster unterschiedlicher Phosphore aufweist, ein Raster beschrieben. Durch den Elektronenbeschuss nimmt die Temperatur des Phosphors zu, wodurch der Lichtertrag des Bildschirms abnimmt (« thermal quenching •). Diese Erscheinung tritt insbesondere bei Bildröhren für Projektionsfernsehen auf, wobei zum Erhalten der erforderlichen grossen Leuchtdichten der Bildschirm durch Elektronenstrahlen mit grossen Strahlströmen abgetastet wird. Zugleich nimmt die Temperatur des Bildfensters zu und es entsteht ein Temperaturgradient an dem Bildfenster. Dieser Gradient verursacht eine mechanische Spannung in dem z. B. aus Glas bestehenden Bildfenster. Bei hohem Elektronenstrahlstrom und folglich hoher thermischer Belastung kann dies zu einem Bruch des Bildfensters führen. Um diese mechanischen Spannungen in dem Bildfenster durch Temperaturunterschiede (« thermal stress ») zu verringern und die Verringerung des Lichtertrags zu vermeiden, ist es aus der bereits genannten niederländischen Patentanmeldung 8 003 360 bekannt, das Bildfenster und den damit verbundenen Bildschirm zu kühlen. Der mit Kühlflüssigkeit gefüllte Raum zwischen dem Bildfenster und dem zweiten Fenster ist bei einer ersten beschriebenen Ausführungsform oben und unten und seitlich von einem als Distanzglied dienenden und als Wärmestrahler wirkenden metallenen Kühlkörper umgeben. Durch . den Temperaturanstieg des Bildfensters bewegt sich die durch das Bildfenster angewärmte Kühlflüssigkeit am Bildfenster entlang nach oben und am zweiten Fenster entlang nach unten, wodurch auch die Wärme von der Mitte des Bildfensters über den Kühlkörper abgeführt wird. Bei geringer Belastung, beispielsweise weniger als 5 W, wird die Wärme hauptsächlich durch Leitung zu dem zweiten Fenster abgeführt. Bei höherer Belastung tritt die oben beschriebene Flüssigkeitsströmung auf, mit einer damit einhergehenden aber wenig wirksamen zusätzlichen Kühlung durch den Kühlkörper. Ausserdem ist eine Ausführungsform beschrieben worden, bei der die Kühlflüssigkeit von der Oberseite des Raumes durch Rohre oder Schläuche und durch eine Kühlkammer der Unterseite des Raumes zugeführt wird, und zwar durch Konvektion infolge von Temperaturunterschieden in der Kühlflüssigkeit. Ein Nachteil einer derartigen Röhre ist, dass bei Ersatz der Röhre in einem Projektor die Kühlflüssigkeit entfernt werden muss und die Schläuche beziehungsweise Rohre von der Bildröhre gelöst werden müssen.

In der niederländischen Patentanmeldung 8 300 114 ist eine ähnliche Flüssigkeitskühlung vorgeschlagen worden, wobei eine laminare Strömung der Kühlflüssigkeit an dem Bildfenster entlang mit einer Strömungsgeschwindigkeit von etwa 5 cm³/s ausgenutzt wird. Mit dieser Art von Kühlung kann eine Leistung bis 60-80 W abgeführt werden. Das Zurückströmen der Kühlflüssigkeit von der Ausströmungsöffnung zu der Einströmungsöffnung des Raumes erfolgt durch Schläuche oder Rohre und mittels einer in dieser Schlauch- oder Rohrsystem angeordneten Pumpe. In diesem Schlauch- oder Rohrsystem ist zugleich eine Kühlkammer (Wärmeaustauscher) aufgenommen. Bei derartigen Röhren, in denen eine Beschleunigungsspannung von 28 kV angewandt wird, entspricht 60-80 W einem mittleren Strahlstrom von 2-3 mA mit Spitzenströmen bis etwa 10 mA.

Die Erfindung hat nun die Aufgabe, ausgehend von dem obenstehend beschriebenen Stand der Technik, eine Bildröhre mit einem Kühlsystem, das eine wirksame Kühlung bei einer Leistung zwischen 12 und 25-30 W ergibt, zu schaffen.

Die Erfindung hat ausserdem zur Aufgabe, eine Bildröhre mit einer Kühlung ohne zusätzliche Rohre und einzelne Wärmeaustauscher zu schaffen.

Zur Lösung dieser Aufgabe weist eine Bildröhre der eingangs beschriebenen Art nach der Erfindung das Kennzeichen auf, dass in Höhe der Fenster und um den genannten Raum herum ein Kühlmantel angeordnet ist, der mit mindestens einem Kanal versehen ist, der die Kühlflüssigkeit von der Ausströmungs- zu der Einströmungsöffnung beziehungsweise-öffnungen des genannten Raumes führt.

Bei dieser Kühlung strömt die Kühlflüssigkeit im allgemeinen laminar an dem warmen Bildfenster entlang und nimmt dort Wärme auf. Die Kühlflüssigkeit strömt daraufhin von der (den) Ausströmungsöffnung bzw. -öffnungen durch den Kanal in dem Kühlmantel, wo die Kühlflüssigkeit ihre Wärme an den Kühlmantel abgibt, zu der (den) Einströmungsöffnung bzw. -öffnungen. Durch den Kreislauf der Flüssigkeit wird eine bessere Temperaturregulierung als bei den bekannten Kühlsystem mit einer einfachen Kühlkammer erzielt. Dadurch wird die Spannung in dem Glas der Bildröhre weiter verringert.

Die Freikonvektionsflüssigkeitsströmung durch Temperaturunterschiede in der Kühlflüssigkeit ist relativ langsam. Es tritt ein wesentlicher Temperaturunterschied ΔT auf (beispielsweise 10 °C) zwischen den Temperaturen der Kühlflüssigkeit bei der Ein- und Ausströmungsöffnungen. Bei einer erzeugten Leistung von 28 W erhält man einen ΔT von etwa 10 °C bei einer Flüssigkeitsdurchströmung von etwa 0,3 cm³/s für eine Flüssigkeit mit einer Dichte p von 1 g/cm³ und einer Wärmekapazität Cp von etwa 4,2 J/g °C (1 cal/g °C) wie für Wasser. Die erforderliche Flüssigkeitsdurchströmung beträgt dann nur etwa 6 % der Flüssigkeitsdurchströmung von etwa 5 cm³/s bei Röhren entsprechend der genannten niederländischen Patentanmeldung 8 300 114.

Ein weiterer Vorteil der erfindungsgemässen Bildröhre ist, dass keine äusseren Rohre, Schläuche, Wärmeaustauscher und Pumpe notwendig sind, wodurch eine viel einfachere Montage der Röhre in einer (Projektions-) Anordnung zum Wiedergeben von Bildern möglich ist.

Die Kühlung bei einer erfindungsgemässen Bildröhre ist wesentlich wirksamer als die in dem ersten Ausführungsbeispiel der bereits genannten niederländischen Patentanmeldung 8 003 360 beschriebene Kühlung, weil die Kühlflüssigkeit zwischen dem Bildfenster und dem zweiten Fenster hauptsächlich in nur einer Richtung strömt und in dem Kühlmantel gekühlt wird.

Der Strömungswiderstand in dem Kanal bzw. in den Kanälen des Kühlmantels ist vorzugsweise kleiner als in dem Raum zwischen dem Bildfenster und dem zweiten Fenster. Wenn dies der Fall ist, wird die Flüssigkeitsströmung durch Temperaturunterschiede leichter in Gang gesetzt.

Wenigstens die Aussenwand des Kühlmantels besteht vorzugsweise aus Metall und ist gegebenenfalls mit Kühlrippen versehen. Diese Aussenwand des Kühlmantels wird in der Bildwiedergabeanordnung vorzugsweise mit einem Körper mit grosser Wärmeleistung in Wärmekontakt gebracht. Dieser Körper kann beispielsweise die Halterung mit dem Linsensystem der Anordnung sein, welche Halterung als « heat-sink wirksam ist. Auch ist es möglich, die Rippen forciert mit Luft zu kühlen.

Eine bevorzugte Ausführungsform einer erfindungsgemässen Bildröhre weist das Kennzeichen auf, dass ein Kanal, durch den die Kühlflüssigkeit hindurchströmt, teilweise von einer im wesentlichen parallel zu der Strömungsrichtung in dem Raum sich erstreckenden Abdichtung, z. B. einem Glas ; oder Metallstreifen, zwischen dem Bildfenster und dem zweiten Fenster begrenzt wird. Wenn zwei Streifen an den zwei Seiten des Bildfensters verwendet werden, können sie zugleich als Distanzelemente zwischen dem Bildfenster und dem zweiten Fenster wirksam sein.

Auch ist es möglich, dass das zweite Fenster das erste Element des optischen Linsensystems der Bildwiedergabeanordnung ist.

Die Röhren nach der Erfindung können in einer Bildwiedergabeanordnung mit ihrem Kühlmantel an einem zweiten Kühlsystem angeordnet werden. Dieses zweite Kühlsystem, beispielsweise flüssigkeitsgefüllte Rohre, kann die Wärme von dem Kühlmantel zu einer geeigten Stelle abführen, beispielsweise zu der Rückseite der Anordnung. Dieses Kühlsystem kann ein integraler Teil der Anordnung sein. Für die Kühlflüssigkeit in diesem zweiten System gilt nur als Anforderung, dass sie die Wärme gut transportiert (gute Wärmeleistung und niedrige Viskosität). In diesem zweiten System gibt es keine Anforderungen in bezug auf Verunreinigung, optische Übertragung und Brechzahl der Flüssigkeit. Dieses zweite Kühlsystem kann auch nur teilweise mit einer Flüssigkeit gefüllt werden, die oberhalb einer Temperatur von 40-50 °C verdampft, und zwar derart, dass das zweite System als « heat-pipe wirksam ist. Der Vorteil einer derartigen Konstruktion ist der äusserst wirksame Wärmetransport und das geringe Füllgewicht.

Ein Ausführungsbeispiel der Erfindung ist in der Zeichnung dargestellt und wird im folgenden näher beschrieben. Es zeigen
Figur 1 eine schaubildliche teilweise aufgeschnittene Ansicht einer Bildröhre nach der Erfindung,
Figur 2 einen horizontalen Schnitt durch die Röhre nach Figur 1,
Figur 3 einen vertikalen Schnitt senkrecht zur Röhrenachse in der Röhre nach den Figuren 1 und 2,
Figur 4a und b einen horizontalen Schnitt durch eine andere Röhre nach der Erfindung,
Figur 5a eine Vorderansicht,
Figur 5b einen teilweisen vertikalen Schnitt,
Figur 5c einen teilweisen horizontalen Schnitt durch eine weitere Ausführungsform einer erfindungsgemässen Bildröhre,
Figur 6a eine Vorderansicht,
Figur 6b einen teilweisen vertikalen Schnitt,
Figur 6c einen teilweisen horizontalen Schnitt durch eine weitere Ausführungsform einer derartigen Röhre,
Figur 7a eine Vorderansicht,
Figur 7b einen teilweisen vertikalen Schnitt,
Figur 7c einen teilweisen horizontalen Schnitt durch eine Röhre nach der Erfindung,
Figur 8a eine Vorderansicht,
Figur 8b einen teilweisen vertikalen Schnitt,
Figur 8c einen teilweisen horizontalen Schnitt durch eine Bildwiedergabeanordnung nach der Erfindung.

In Figur 1 ist eine schaubildliche teilweise aufgeschnittene Ansicht einer Bildröhre nach der Erfindung dargestellt. Diese Bildröhre enthält eine Hülle 1, die aus einem Hals 2 und einem Konus 3 besteht und mit einem Bildfenster 4 abgeschlossen ist. Auf der Innenseite dieses Bildfensters ist ein Bildschirm 5 (siehe Figur 2) angeordnet. Im wesentlichen parallel zu der Aussenseite des Bildfensters 4 ist ein lichtdurchlässiges zweites Fenster 6 vorgesehen. Um das Röhrenende in Höhe der Fenster 4 und 6 und des zwischen denselben liegenden Raumes 7 ist ein Kühlmantel 8 vorgesehen. Dieser Kühlmantel enthält einen Kanal 9, der durch eine Aussenwand 10 des Kühlmantels, den Seitenrand 11 des zweiten Fensters 6, einen Glasstreifen 12, den Rand des Bildfensters 4, den Rand des Konus 14 und die Rückwand 15 des Kühlmantels begrenzt wird. Etwaige Ausdehnungsunterschiede zwischen der Aussenwand 10 und dem Röhrenende können durch die biegsame Rückwand 15 des Kühlmantels ausgeglichen werden. Der Raum 7 und der Kanal 9 sind mit Kühlflüssigkeit 16 gefüllt (beispielsweise Wasser oder ein Äthylenglykol-Wasser-Gemisch mit einem niedrigeren Schmelzpunkt und einem höheren Siedepunkt als Wasser). Die in dem Bildschirm erzeugte Wärme wird über das Bildfenster von der Kühlflüssigkeit aufgenommen, wodurch diese örtlich wärmer wird und sich zu einer höher liegenden Stelle in dem System bewegt. Die warme Kühlflüssigkeit verlässt über die durch gestrichelte Linien angegebene Ausströmungsöffnung 17 den Raum 7 und gelangt in den Kühlmantel 8. In dem Kanal 9 dieses Kühlmantels gibt die Kühlflüssigkeit die darin aufgenommene Wärme teilweise an der Wand 10 und der Rückwand 15 des Kühlmantels ab und strömt über eine hier nicht sichtbare Einströmungsöffnung wieder in den Raum 7. Die Strömungsrichtung der Kühlflüssigkeit ist durch Pfeile angegeben. Weil die Flüssigkeit um das Röhrenende herum strömt und nicht in einer einfachen Kühlkammer bzw. in einem Wärmeaustauscher gekühlt wird, wird ein besserer Temperaturausgleich erhalten als bei diesen Systemen mit einer einfacher Kühlkammer. Eine derartige Röhre, mit Wasser oder mit einem 80 %-Äthylenglykol-20 %-Wasser-Gemisch als Kühlflüssigkeit und mit einem Bildschirm mit einer 5-Inch-Diagonale (12,7 cm) ergab bei einer Belastung von 28 W ständig eine Temperaturerhöhung der Kühlflüssigkeit für die Mitte des Bildfensters von nur 37 ± 2 °C. Der Kühlmantel war dabei mit Kühlrippen versehen und wurde mit Luft aber nicht forciert gekühlt. Ausserdem gab es noch etwas zusätzliche Kühlung durch den Kontakt mit der Vorrichtung, in der die Röhre befestigt war.

In Figur 2 ist ein horizontaler Schnitt durch die Röhre nach Figur 1 dargestellt, wobei der Schnitt die zentrale Achse 18 enthält. Die Bezugszeichen entsprechen denen bei Figur 1.

In Figur 3 ist ein vertikaler Schnitt senkrecht zu der Röhrenachse 18 dargestellt. Die Bezugszeichen entsprechen wieder denen bei Figur 1. Die Kühlflüssigkeit 16 strömt durch dem Raum 7 nach oben und verlässt über die Ausströmungsöffnung 17 (gestrichelte Linie) diesen Raum und strömt anschliessend durch den Kanal 9 des Kühlmantels 8 zu der Einströmungsöffnung 19 (gestrichelte Linie).

In Figur 4a ist ebenfalls ein horizontaler Schnitt durch eine Röhre nach der Erfindung dargestellt und zwar entsprechend Figur 2. Das Bildfenster 20 ist in diesem Fall gekrümmt. Um die optischen Vorteile des gekrümmten Bildfensters beizubehalten, ist das zweite Fenster ebenfalls gekrümmt. Die Kühlflüssigkeit strömt nun durch den Raum zwischen dem gekrümmten Bildfenster 20 und dem zweiten Fenster 21.

Dadurch, dass der Krümmungsradius des zweiten Fensters 21 kleiner gewählt wird als der des Bildfensters 20, wie in Figur 4b dargestellt, oder dadurch, dass für das zweite Fenster 21 eine asphärische Form gewählt wird, kann die Abbildung optimalisiert werden. Die Aussenwand 10 des Kühlmantels ist mit Kühlrippen 22 versehen. Die Bezugszeichen bei den Teilen, die denen aus Figur 1 entsprechen, sind dieselben wie bei Figur 1.

In den Figuren 5a, b und c sind eine Vorderansicht, ein teilweiser vertikaler Schnitt bzw. ein teilweiser horizontaler Schnitt durch eine andere Ausführungsform einer Bildröhre nach der Erfindung dargestellt. Diese Bildröhre enthält eine evakuierte Hülle 30, die aus einem (nicht dargestellten) Hals, einem Konus 31 und einem Bildfenster 32 besteht, auf dem ein Bildschirm 42 angebracht ist. Unmittelbar vor dem Bildfenster 32 und dem zweiten Fenster 33 befinden sich auf der Figur entsprechende Weise Glasstreifen 35. Als Aussenwand des Kühlmantels dient ein um das Röhrenende in Höhe des Bildfensters 32, um das zweite Fenster 33 und um den Raum 34 herum angeordnetes U-förmiges Metallprofil 36. Dieses Profil drückt das zweite Fenster 33 gegen die Glasstreifen 35. Die Kühlflüssigkeit 37 strömt durch Temperaturunterschiede, die beim Betreiben der Röhre auftreten, durch den Raum 34 zwischen dem Bildfenster 32 und dem zweiten Fenster 33 nach oben (Pfeile 38 in Figur 5a) und verlässt den Raum 34. Die Kühlflüssigkeit strömt daraufhin durch den Kanal 39 in dem U-förmigen Profil 36, wo diese Flüssigkeit an das Profil 36 Wärme abgibt, und gelangt durch die Einströmüngsöffnüng wieder in den Raum 34 (Pfeile 40 in Figur 5a). Die Röhre kann in einer Wiedergabe-oder Projektionsvorrichtung mit Hilfe von Befestigungsösen 41 befestigt werden.

In den Figuren 6a, b und c sind, entsprechend den Figuren 5a, b und c, eine Vorderansicht, ein teilweiser vertikaler Schnitt bzw. ein teilweiser horizontaler Schnitt durch eine weitere Ausführungsform einer Bildröhre nach der Erfindung dargestellt. Diese Bildröhre enthält eine evakuierte Hülle 50, die aus einem (nicht dargestellten) Hals, einem Konus 51 und einem Bildfenster 52 besteht, das mit einem Bildschirm 53 versehen ist. Vor dem Bildfenster 52 ist ein zweites Fenster 54 angeordnet, wobei sich zwischen diesen Fenstern ein Raum 55 befindet. Als Kühlmantel dient ein um das Bildröhrenende in Höhe des Bildfensters 52, um das zweite Fenster 54 und um den Raum 55 herum angeordnetes Rohr 56 mit rechteckigem Querschnitt. Die Kühlflüssigkeit 57 strömt durch Temperaturunterschiede, die beim Betreiben der Röhre auftreten, durch den Raum 55 zwischen dem Bildfenster 52 und dem zweiten Fenster 54 (Pfeile 58 in Figur 6a) und verlässt dem Raum 55 über in der Figur nicht sichtbaren Öffnungen in dem Rohr 56. Die Kühlflüssigkeit strömt daraufhin durch das Rohr 56, wo wärme abgegeben wird, und gelangt durch die Öffnung 59 wieder in den Raum 55 (Pfeile 60 in Figur 6a). Die Röhre kann in einer Wiedergabe- oder Projektionsanordnung mit Hilfe von Befestigungsösen 61 befestigt werden.

In den Figuren 7a, b und c sind eine Vorderansicht, ein teilweiser vertikaler Schnitt bzw. ein teilweiser horizontaler Schnitt durch eine Bildröhre nach der Erfindung dargestellt. Diese Röhre enthält eine evakuierte Hülle 70, die aus einem (nicht dargestellten) Hals, einem Konus 71 und einem Bildfenster 72 besteht, das mit einem Bildschirm 73 versehen ist. Das zweite Fenster besteht in diesem Fall aus einer Linse 74, die vor dem Bildfenster 72 angeordnet ist. Zwischen dieser Linse 74 und dem Bildfenster 72 befindet sich ein Raum 75. Der Kühlmantel enthält eine um das Röhrenende in Höhe des Bildfensters 72, um die Linse 74 und um den Raum 75 angeordnete metallene Aussenwand 76, die gegebenenfalls mit Kühlrippen versehen sein kann. Die Kühlflüssigkeit 77 strömt durch Temperaturunterschiede, die beim Betreiben der Röhre auftreten, durch den Raum 75 nach oben. Die Kühlflüssigkeit strömt anschliessend durch den Kanal 78 zu dem Kanal 79, um nach Abkühlung wieder in den Raum 75 zu gelangen. Die Strömungsrichtung ist wieder durch Pfeile angegeben.

In den Figuren 8a, b und c sind eine Vorderansicht, ein teilweiser vertikaler Schnitt bzw. ein teilweiser horizontaler Schnitt durch einen Teil einer Bildwiedergabeanordnung mit einer Bildröhre des in den Figuren 6a, b und c dargestellten Typs wiedergegeben. Der Unterschied zwischen der in dieser Figur dargestellten Bildröhre und der nach Figur 6a, b und c ist, dass das Rohr 156 keinen rechteckigen sondern einen trapezförmigen Querschnitt hat. Die Bezugszeichen bei den übrigen Röhrenteilen sind einfachheitshalber entsprechend denen bei Figur 6a, b und c. Diese Vorrichtung enthält ein zweites Kühlsystem mit einem Metallring 157, durch den Kühlleitungen 158 laufen. Dieser Ring 157 ist mit Hilfe von Isoliermaterial 159 gegenüber der Röhrenhalterung 160 thermisch isoliert angeordnet. Die Röhre wird mit Hilfe von Bolzen 161 und Platten 162 in der Halterung 160 befestigt.

Die Bildröhren in einer Bildwiedergabeanordnung brauchen nicht horizontal (Bildfenster vertikal) angeordnet zu werden. Die Freikonvektionsflüssigkeitsströmung durch Temperaturunterschiede erfolgt auch bei fast vertikal stehenden Röhren (Bildfenster fast horizontal). Ein kleiner Winkel der Bildröhrenachse mit der Vertikale reicht aus, um die Konvektionsflüssigkeitsströmung in Gang zu setzen. Dies kommt daher, dass der maximale Höhenunterschied in der Kühlflüssigkeit bei einer Anordnung mit einer Röhre nach der Erfindung grösser ist als bei den Röhren entsprechend dem Stand der Technik.

Die in den Figuren 1 bis 8 gezeigten Kühlmäntel (8, 36, 56, 76, 156) bestehen zweckmässigerweise wenigstens zum Teil aus Aluminium oder einem Werkstoff mit ähnlich grosser Wärmeleitfähigkeit. Als Dichtmasse zwischen z. B. dem Kühlmantel und der Röhre oder dem Kühlmantel und dem zweiten Fenster wird vorzugsweise Silikonkautschuk verwendet, da dieser eine grosse Plastizität über einen weiten Temperaturbereich besitzt.

Es ist auch möglich, die Kühlflüssigkeit einzufärben, um auf diese Weise eine Filterung des vom Bildschirm ausgehenden Lichtes vorzunehmen.

Der Kanal (9, 39, 56, 78) im kühlmantel kann natürlich auch aus mehrere Teilkanäle bestehen.

Ein Kühlsystem für eine Projektionsbildröhre ist auch beschrieben in der gleichzeitig angemeldeten Europäischen Patentanmeldung EP-A-0 162 972.

## Patentansprüche

1. Projektionsbildröhre mit einer evakuierten Hülle (1, 30, 50, 70) mit einem Bildfenster (4, 20. 32, 52, 72), das an der Innenseite mit einem Bildschirm (5, 42, 53, 73) versehen ist und vor dem auf der Aussenseite ein lichtdurchlässiges zweites Fenster (6, 21, 33, 54, 74) angeordnet ist. wobei durch den Raum (7, 34, 55, 75) zwischen dem Bildfenster und dem zweiten Fenster von mindestens einer Einströmungsöffnung (19, 59) zu mindestens einer Ausströmungsöffnung eine Kühlflüssigkeit (16, 37, 57, 77) strömt, und zwar infolge von Temperaturunterschieden in dieser Kühlflüssigkeit, dadurch gekennzeichnet, dass in Höhe der Fenster und um den genannten Raum herum ein Kühlmantel (8, 36, 56, 76, 156) angeordnet ist, der mit mindestens einem Kanal (9, 39, 78) versehen ist, der die Kühlflüssigkeit von der (den) Ausströmungs- zu der (den) Einströmungsöffnung bzw. -öffnungen des genannten Raumes fü h rt.

2. Bildröhre nach Anspruch 1, dadurch gekennzeichnet, dass der Strömungswiderstand in dem Kanal bzw. in den Kanälen des Kühlmantels kleiner ist als in dem genannten Raum.

3. Bildröhre nach Anspruch 1 oder 2, dadurch gekennzeichnet, dass mindestens die Aussenwand (10. 76) des Kühlmantels aus Metall besteht.

4. Bildröhre nach Anspruch 3, dadurch gekennzeichnet, dass die Aussenwand des Kühlmantels mit Kühlrippen (22) versehen ist.

5. Bildröhre nach einem der vorstehenden Ansprüche, dadurch gekennzeichnet, dass ein Kanal, durch den die Flüssigkeit strömt, zum Teil von einer im wesentlichen zu der Strömungsrichtung in dem Raum parallelen Abdichtungen (12. 35) zwischen dem Bildfenster und dem zweiten Fenster begrenzt wird.

6. Bildröhre nach einem der Ansprüche 1 bis 4, dadurch gekennzeichnet, dass der Kühlmantel ein rundherum führendes Metallrohr (56, 156) mit viereckigem Querschnitt enthält, worin die Ein-und Ausströmungsöffnung bzw.. -öffnungen vorgesehen sind.

7. Bildröhre nach Anspruch 6, dadurch gekennzeichnet, dass das Metallrohr (56), das den Kühlmantel bildet, einen rechteckigen Querschnitt hat, wobei die langen Seiten des Rechteckes sich im wesentlichen parallel zu der Bildröhrenachse (18) erstrecken.

8. Bildröhre nach Anspruch 6, dadurch gekennzeichnet, dass das Metallrohr (156) einen Querschnitt mit einer zu der Bildröhrenachse parallelen Innenseite und einer Aussenseite, die zu der Bildröhrenachse hin konvergiert, hat.

9. Bildröhre nach einem der vorstehenden Ansprüche, dadurch gekennzeichnet, dass das zweite Fenster das erste Element (74) eines optischen Linsensystems ist.

10. Bildwiedergabeanordnung mit einer Projektionsbildröhre nach einem der vorstehenden Ansprüche, dadurch gekennzeichnet, dass diese Vorrichtung ein zweites Kühlsystem enthält, an dem der Kühlmantel der Bildröhre angeordnet ist.

11. Bildwiedergabeanordnung nach Anspruch 10, dadurch gekennzeichnet, dass das zweite Kühlsystem nur teilweise mit einer Kühlflüssigkeit gefüllt ist, die oberhalb einer Temperatur von 40-50 °C verdampft.

## Claims

1. A projection display tube having an evacuated envelope (1, 30, 50, 70) with a display window (4, 20, 32, 52, 72) which is provided on the inside with a display screen and in front of which a translucent second window (6, 21, 33, 54, 74) is arranged on the outside, a cooling liquid (16, 37, 57. 77) flowing through the space (7, 34, 55, 75) between the display window and the second window from at least one inlet aperture (19, 59) to at least one outlet aperture, which flow is caused by differences in temperature in the cooling liquid, characterized in that a cooling jacket (8, 36, 56, 76, 156) is arranged in the region of the window and around the said space, which cooling jacket has at least one channel (9, 39, 78) which carries the cooling liquid from the inlet aperture (s) to the outlet aperture(s) of the said space.

2. A display tube as claimed in Claim 1, characterized in that the flow resistivity in the channel(s) of the cooling jacket is smaller than in the said space.

3. A display tube as claimed in Claim 1 or 2, characterized in that at least the outer wall (10, 76) of the cooling jacket is made of metal.

4. A display tube as claimed in Claim 3, characterized in that the outer wall of the cooling jacket is provided with cooling ribs (22).

5. A display tube as claimed in any one of the preceding Claims, characterized in that a channel through which the liquid flows is partly bounded by a seal (12, 35) between the display window and the second window, which is essentially parallel to the direction of flow in the space.

6. A display tube as claimed in any one of the Claims 1 to 4, characterized in that the cooling jacket contains a metal pipe (56, 156) which has a quadrangular cross-section and which surrounds the cooling jacket, the inlet aperture(s) and outlet aperture(s) being provided in said metal pipe.

7. A display tube as claimed in Claim 6, characterized in that the metal pipe (56) forming the cooling jacket has a rectangular cross-section, the long sides of the rectangle being substantially parallel to the axis (18) of the display tube.

8. A display tube as claimed in Claim 6, characterized in that the metal pipe (156) has a cross-section, the inside. of which is parallel to the axis of the display tube and the outside of which converges toward the axis of the display tube.

9. A display tube as claimed in any one of the preceding Claims, characterized in that the second window is the first element (74) of an optical lens system.

10. A display device having a projection display tube as claimed in any one of the preceding Claims, characterized in that the arrangement comprises a second cooling system to which the cooling jacket of the display tube is connected.

11. A display arrangement as claimed in Claim 10, characterized in that the second cooling system is only partly filled with a cooling liquid which vaporizes at a temperature over 40-50 °C.

## Revendications

1. Tube image par projection muni d'une enveloppe vidée d'air (1, 30, 50, 70) comportant une fenêtre image (4, 20, 32, 52, 72) dont la face intérieure est munie d'un écran image (5, 42, 53, 73) et devant laquelle est disposée, du côté extérieur, une seconde fenêtre translucide (6, 21, 33, 54, 74), alors que dans l'enceinte (7, 34, 55, 75) comprise entre la fenêtre image et la seconde fenêtre circule un liquide de refroidissement à partir d'au moins un orifice d'admission (19, 59) vers au moins un orifice d'évacuation, ceci par suite d'une différence en température dans ce liquide de refroidissement, caractérisé en ce qu'à la hauteur de la fenêtre et autour de ladite enceinte est disposée une chemise de refroidissement (8, 36, 56, 76, 156) qui est munie d'au moins un canal qui amène le liquide de refroidissement de l'orifice d'écoulement vers l'orifice ou les orifices d'écoulement dudit espace.

2. Tube image selon la revendication 1, caractérisé en ce que la résistance à la circulation se produisant dans le canal respectivement dans les canaux de la chemise de refroidissement est inférieure à celle se produisant dans ladite enceinte.

3. Tube image selon la revendication 1 ou 2, caractérisé en ce qu'au moins la paroi extérieure (10, 76) de la chemise de refroidissement est en métal.

4. Tube image selon la revendication 3, caractérisé en ce que la paroi extérieure de la chemise de refroidissement est munie d'ailes de refroidissement (22).

5. Tube image selon l'une des revendications précédentes, caractérisé en ce qu'un canal traversé par le liquide de refroidissement est partiellement délimité par un joint d'étanchéité (12, 35), prévu entre la fenêtre image et la seconde fenêtre.

6. Tube image selon l'une des revendications 1 à 4, caractérisé en ce que la chemise de refroidissement contient un tube métallique entourant (56, 156) d'une section transversale carrée dans laquelle sont ménagés les orifices d'admission et d'évacuation.

7. Tube image selon la revendication 6, caractérisé en ce que le tube métallique (56), qui constitue la chemise de refroidissement, présente une section rectangulaire, le côté long du rectangle s'étendant essentiellement parallèlement à l'axe du tube image (18).

8. Tube image selon la revendication 6, caractérisé en ce que le tube métallique (156) a un côté intérieur avec une section transversale parallèle à l'axe du tube image et un côté extérieur qui converge vers l'axe du tube image.

9. Tube image selon l'une des revendications précédentes, caractérisé en ce que la deuxième fenêtre est le premier élément (74) d'un système de lentilles optique.

10. Dispositif de reproduction d'image comportant un tube image par projection selon l'une des revendications précédentes, caractérisé en ce que ce dispositif contient un deuxième système de refroidissement sur lequel est disposée la chemise de refroidissement du tube image.

11. Dispositif de reproduction d'images selon la revendication 10, caractérisé en ce que le deuxième système de refroidissement n'est que partiellement rempli d'un liquide de refroidissement qui s'évapore au-dessus d'une température de 40 à 50 °C.
